# DEMANDE DE BREVET EUROPEEN

(11) **EP 0 201 382 A1**
(43) Date de publication de la demande: **17.12.1986**
(21) Numéro de dépôt: 86400772.9
(22) Date de dépôt: 10.04.1986
(51) Int. Cl.: E01B 9/40, E01B 9/48

(54) **Dispositif de support et de fixation d'un rail de chemin de fer**

(30) Priorité: 17.04.1985 FR 8505807
(71) Demandeur: COGIFER (Compagnie Générale d'Installations Ferroviaires), F-75009 Paris (FR)
(72) Inventeur: Mugg, Philippe, 67110 Niederbronn (FR); Giribaldi, Bernard, F-30128 Garons (FR)
(74) Mandataire: Polus, Camille

(57) **Abrégé**

Ce dispositif de support et de fixation d'un rail de chemin de fer (18,30,41) comprend une selle - (1,32,43,55,70) sur la partie centrale (2,56,71) de laquelle repose le rail et des parties latérales (5,6) avec lesquelles coopérent des moyens d'attache - (22,40,49) du rail. La selle comporte dans chacune de ses parties latérales un logement (13,14,59,60,75) recevant la tête d'un organe de fixation (15,24,35,46) des moyens d'attache et une rainure s'étendant sous la selle dans une direction sensiblement longitudinale de celle-ci, et dans laquelle est disposé un organe de retenue amovible - (17,25,36,48), traversant un orifice (16) ménagé dans la tête de l'organe de fixation. Chaque partie latérale de la selle comporte des moyens de blocage et d'appui de moyens d'attache de types différents.

## Description

La presente invention concerne la fixation des rails de chemin de fer et elle se rapporte plus particulièrement à un dispositif de support et de fixation d'un rail de chemin de fer du type comprenant une selle.

On connaît dans l'état de la technique différents dispositifs de support et de fixation de ce type, cependant, ces dispositifs présentent un certain nombre d'inconvénients.

En effet, ces dispositifs de support et de fixation, comportent des systèmes d'attache de rail, - (par exemple à lames ressort, à tiges ressort, à crapauds, etc) avec lesquels un type bien particulier de selle doit être utilisé. Les selles de la technique antérieure ne sont donc adaptées que pour coopérer avec un seul type de système d'attache, ce qui, lorsqu'on change le type de système d'attache impose le remplacement de la selle. Or, ceci se produit de plus en plus fréquemment, vu le nombre grandissant des types de système d'attache.

De plus, le démontage et le remplacement des systèmes d'attache ne sont pas toujours facilement réalisables notamment lorsque ces systèmes d'attache sont grippés après des années d'utilisation.

Certaines selles actuelles nécessitent également un usinage coûteux (par exemple fraisage avec outil de forme), ou un entaillage des traverses, ce qui rend- le prix de revient d'une telle installation relativement élevé.

Le document DE-589 188 décrit un dispositif de support et de fixation d'un rail de chemin de fer, comportant une partie centrale sur laquelle repose le rail et des parties latérales avec lesquelles coopérent des moyens d'attache du rail. Ce dispositif comporte dans chacune de ses parties latérales, un logement recevant la tête d'un organe de fixation des moyens d'attache et deux surfaces de portée disposées de part et d'autre dudit logement dans une direction sensiblement longitudinale de la selle.

Un organe de retenue prend appui sur ces surfaces de portée en traversant un évidement ménagé dans la tête de l'organe de fixation pour le maintenir en position.

Le document US. 1 719 822 décrit également un dispositif de support et de fixation d'un rail.

Ce dispositif comporte également une partie centrale sur laquelle repose le rail et des parties latérales avec lesquelles coopérent des moyens d'attache. Des ouvertures ménagées dans les parties latérales de ce dispositif permettent le passage d'une partie des moyens d'attache, cette partie comportant un évidement à travers lequel s'étend un organe de retenue amovible coopérant avec deux surfaces de portée s'étendant de part et d'autre des ouvertures ménagées dans les parties latérales du dispositif, pour retenir les moyens d'attache.

Cependant, les dispositifs décrits dans ces documents ne peuvent par être utilisés avec différents types de système d'attache.

Un but de l'invention est donc de proposer un dispositif de support et de fixation d'un rail de chemin de fer, pouvant être utilisé avec n'importe quel système d'attache, et avec lequel il est possible de passer d'un type de système d'attache à un autre, sans changer de selle.

Un autre but de l'invention est de proposer un dispositif de support et de fixation qui permette un remplacement facile des systèmes d'attache.

A cet effet, l'invention a pour objet un dispositif de support et de fixation d'un rail de chemin de fer du type comprenant une selle, comportant une partie centrale sur laquelle repose le rail et des parties latérales avec lesquelles coopèrent des moyens d'attache du rail, caractérisé en ce que la selle comporte dans chacune de ses parties latérales, un logement recevant la tête d'un organe de fixation des moyens d'attache et deux surfaces de portée disposées de part et d'autre dudit logement dans une direction sensiblement longitudinale de la selle, sur lesquelles prend appui un organe de retenue amovible traversant un orifice ménagé dans la tête de l'organe de fixation et en ce que chaque partie latérale de la selle comporte des moyens de blocage et d'appui de moyens d'attache de types différents.

L'invention sera mieux comprise à l'aide de la description qui va suivre, donnée uniquement à titre d'exemple et faite en se référant aux dessins annexés, sur lesquels :
-la Fig.1 représente une vue de face - schématique d'une selle entrant dans la constitution d'un dispositif de support et de fixation selon l'invention;
-la Fig.2 représente une vue de dessus de la Fig. 1;
-la Fig.3 représente une vue de face d'un organe de fixation entrant dans la constitution d'un dispositif de support et de fixation selon l'invention;
-la Fig.4 est une vue de gauche en coupe partielle de la Fig.3;
-la Fig.5 est une vue en coupe suivant la ligne A-A de la Fig.3;
-la Fig.6 représente un organe de retenue entrant dans la constitution d'un dispositif de support et de fixation selon t'invention;
-la Fig.7 représente un dispositif de support et de fixation selon l'invention dont une partie est représentée en coupe et comportant un premier type de sytème d'attache;
-la Fig.8 représente une vue en coupe suivant la ligne B-B de la Fig. 7;
-la Fig.9 représente un dispositif de support et de fixation selon l'invention comportant un second type de système d'attache;
-la Fig.10 représente un dispositif de support et de fixation selon l'invention comportant un troisième type de système d'attache;
-la Fig.1 représente une vue de dessus d'une variante de réalisation d'une selle entrant dans la constitution d'un dispositif de support et de fixation selon l'invention;
-la Fig.12 représente une vue de face de la selle représentée sur la Fig. 11;
-la Fig.13 représente une vue de dessus d'une autre variante de réalisation d'une selle entrant dans la constitution du dispositif de support et de fixation selon l'invention;
-la Fig.14 représente une vue de face de la de la selle représentée sur la Fig. 13; et
-la Fig.15 représente une vue de gauche de la Fig.13.

Ainsi qu'on peut le voir sur les Fig. 1 et 2 qui représentent une selle 1 entrant dans la constitution d'un dispositif de support et de fixation selon l'invention, cette selle comporte une partie centrale plane 2 sur laquelle, repose un rail de chemin de fer. Cette partie centrale 2 est délimitée par deux bossages 3 et 4 qui comme on le voit plus précisément sur la Fig. 2 s'étendent dans une direction sensiblement longitudinale de la selle 1, parallèle au rail.

La selle comporte également au-delà de ces bossages 3 et 4, des parties latérales 5 et 6 dans lesquelles sont ménagées des trous de fixation 7 à 10 destinés à permettre la fixation de la selle sur un support quelconque (non représenté) qui peut par exemple être une traverse de chemin de fer, au moyen par exemple de tirefonds.

Ainsi qu'on peut le voir sur la Fig. 1, des rainures 11 et 12 se présentant sous la forme générale d'un V renversé, sont ménagées respectivement sous les bossages 3 et 4. La partie supérieure de ces rainures se présente sous une forme demi-cylindrique et les rainures 11 et 12 débouchent de part et d'autre de la selle.

Comme on peut le voir sur la Fig. 2, des logements 13 et 14 sont ménagés dans les bossages 4 et 3 respectivement, approximativement sur l'axe transversal central de la selle 1.

Ces logements sont destinés à recevoir la tête d'un organe de fixation qui est représenté sur la Fig. 3 et qui se présente sous la forme d'un goujon 15 dont la tête présente un diamètre tel qu'elle peut pénétrer dans les orifices 13 ou 14 de la selle. Cette tête est pourvue d'un orifice 16 qui, comme on peut le voir plus clairement sur les Fig. 4 et 5, traverse la tête du goujon.

Cet orifice 16 est destiné à recevoir un organe de retenue, représenté sur la Fig. 6, et qui se présente sous la forme d'une tige cylindrique 17 et peut être constitué par une goupille.

Comme on peut le voir plus clairement sur la Fig. 7 qui représente un dispositif de support et de fixation d'un rail de chemin de fer selon l'invention, un rail de chemin de fer 18 repose sur la partie centrale 2 de la selle 1, entre les bossages 3 et 4. La selle est fixée sur une traverse 19, connue en soi, à l'aide par exemple de tirefonds 20 et 21 pénétrant dans les trous de fixation 7 à 10 correspondants, qui ont été décrits en regard de la Fig. 2, de façon à fixer la selle sur la traverse 19.

Des crapauds sont disposés respectivement au-dessus des bossages 3 et 4 de la selle 1. Ces crapauds comportent, comme on le voit plus clairement sur la partie gauche de la Fig. 7, pour le crapaud 22, un orifice 23 dans lequel passe un goujon 24 du type qui a été décrit en référence aux Fig. 3 à 5. Ces crapauds se présentent sous la forme générale d'un U renversé dont une branche prend appui sur une partie latérale de la selle 1 et dont l'autre branche, qui est plus courte que la première, prend appui sur le patin du rail de chemin de fer de façon à le maintenir en position sur la partie centrale de la selle.

Une goupille 25 du type qui a été décrit en référence à la Fig. 6, est disposée dans la rainure 12 de la selle et traverse l'orifice ménagé dans la tête du goujon 24 de façon à constituer un organe de retenue amovible de cette tête à l'intérieur du logement 14 ménagé dans le bossage 3 de la selle, lorsqu'un écrou 26 est vissé sur la partie filetée du goujon 24 pour appliquer une action de serrage sur le crapaud 222 par l'intermédaire d'une rondelle plate 27 et d'une rondelle élastique 28. Le montage de la partie de droite du dispositif de fixation étant similaire, cette partie ne sera pas décrite.

On voit sur la Fig. 8 qui représente une coupe selon la ligne B-B de la Fig. 7 que la tête du goujon 24 est introduite dans l'orifice 23 du crapaud 22 et dans le logement 14 du bossage 3 formé sur la selle 1, de sorte que la goupille 25 peut être introduite dans cet orifice de façon à constituer un organe de retenue amovible qui prend appui sur des surfaces de portée, constituées par la rainure, disposées de part et d'autre du logement ménagé dans ce bossage. Cette rainure s'étend dans la direction sensiblement longitudinale de la selle. Le crapaud 22 est donc maintenu en position par l'intermédiaire de l'écrou 26 de la rondelle plate 27 et de la rondelle élastique 28.

Il est à noter que la forme de la rainure permet de réaliser la selle par laminage. Cependant, cette selle peut également être obtenue par moulage ou par forgeage. Dans ce cas, des formes les plus variées peuvent être obtenues et permettent de recevoir un plus grand nombre de type de système d'attache. Ainsi, les formes et le mode de fixation par goujon-goupille des dispositifs d'attache du rail, permettent de limiter l'usinage de la selle a des opérations de perçage dans le cas où elle est laminée. La selle peut également sortir brute de fonderie et aucun noyau n'est nécessaire à son obtention.

Ainsi qu'on a pu le constater, les opérations de montage et de démontage des moyens d'attache du rail sont extrêmement facilitées. En effet, lors du montage, la selle est tout d'abord fixée sur la traverse au moyen de tirefonds, de clous ou d'ancrages, puis le rail est posé avec ou sans semelle élastique sur la selle. Le goujon est alors mis en place dans le logement correspondant de la selle et la goupille est introduite dans la rainure jusqu'à traverser la tête du goujon. Lorsque ceci est réalisé, le crapaud est mis en place et l'écrou est serré de façon à fixer le rail sur la selle.

Lors du démontage, il suffit de chasser la goupille pour libérer le goujon et donc le crapaud de fixation du rail. Ceci évite les inconvénients liés au fait que les écrous et les goujons peuvent être grippés après plusieurs années d'utilisation, en permettant un démontage et un remplacement beaucoup plus aisés.

Il est également à noter, que la selle peut se fixer sur tous types de traverses (en bois, entaillées ou non, en béton, métalliques, etc..). Elle peut également être réalisée plate ou inclinée (1/40°, 1/20°, etc..). Ainsi qu'il est représenté sur les Fig. 9 et 10, différents systèmes d'attache peuvent être adaptés à un tel dispositif de support et de fixation. Ainsi, par exemple, comme on peut le voir sur la Fig. 9, un rail 30 est disposé sur une semelle 31 reposant sur la partie centrale d'une selle 32 de construction analogue à ce qui a déjà été décrit. Un tirefond 33 traverse un trou de fixation ménagé dans une partie latérale de la selle 32 de façon à fixer celle-ci sur une traverse 34. Un goujon 35 comportant dans sa partie inférieure une tête munie d'un orifice dans lequel est disposée une goupille 36, est placé dans un logement correspondant d'un bossage 37 de façon à constituer, avec un écrou 38 vissé sur ce goujon 35 et une rondelle 39 disposée sous l'écrou 38, un dispositif de fixation du rail-30 par l'intermédiaire d'un fil à ressort 40. Une extrémité de ce fil à ressort 40 prend appui sur une partie latérale de la selle 1 et son autre extrémité prend appui sur le patin du rail de chemin de fer.

Un rail 41 (Fig. 10) est disposé sur une semelle 42 reposant sur la partie centrale d'une selle 43 de construction analogue à ce que a déjà été décrit. Cette selle 43 est fixée sur une traverse 44 au moyen d'un tirefond 45. Les moyens de fixation du rail sont constitués par un goujon 46 comportant une tête disposée dans un logement correspondant d'un bossage 47 de la selle. Cette tête du goujon comporte un orifice dans lequel est logée une goupille 48 de retenue du goujon. La fixation du rail est assurée par une lame ressort recourbée 49 dont une extrémité prend appui dans un logement 50 prévu à cet effet, dans une partie latérale de la selle et dont une autre extrémité prend appui sur le patin du rail 41. Un écrou 51 permet d'appliquer une action de serrage à la lame 49 et donc au rail 41 de manière à maintenir celui-ci en position.

Les Fig. 11 et 12 représentent une variante de réalisation d'une selle entrant dans la constitution d'un dispositif selon l'invention.

Cette selle se présente sous la forme d'une plaque métallique 55 comportant une partie centrale 56 délimitée par des bossages 57 et 58. Dans ces bossages sont ménagés des logements 59 et 60 dans lesquels sont logées les têtes des goujons comme il a été décrit précédemment. Cette selle comporte également des parties latérales dans lesquelles sont ménagés des trous de fixation 61 à 64 pouvant recevoir par exemple des tirefonds pour la fixation de la selle sur une tra-verse.

Cette selle peut par exemple, être réalisée par moulage ce qui permet de former, à proximité des logements 59 et 60, des moyens de blocage et d'appui venant de moulage et permettant la retenue des systèmes d'attache du rail. Ainsi, par exemple, il peut être prévu sur une surépaisseur ou nervure 66 de chaque partie latérale de la selle, deux épaulements 67 espacés longitudinalement sur cette partie latérale et disposés symétriquement par rapport au logement 59 de façon à ce que l'on puisse disposer une extrémité d'un moyen d'attache entre ces deux épaulements afin d'assurer un blocage longitudinal de celui-ci.

D'autre part, ces moyens de blocage peuvent également comporter des logements de retenue qui sont dans ce cas constitués par des échancrures 68 formées dans la surépaisseur 66 de chaque partie latérale de la selle. Ces échancrures 68 sont espacées longitudinalement et disposées symétriquement par rapport au logement 59 de façon à recevoir des parties en saillie d'un moyen d'attache afin de prévenir tout déplacement longitudinal et transversal de celui-ci.

- Selon un autre mode de réalisation représenté sur les Fig. 13 à 15, une selle 70 comporte une partie centrale 71 délimitée par des rebords 72 et 73. Comme on le voit plus clairement sur la Fig. 13, ces rebords comportent deux parties distinctes. Si l'on se reporte à la partie droite de la selle représentée sur la Fig. 13, on constaté que la partie inférieure du rebord 72 est constituée par un bossage 74 analogue à ce qui a déjà été décrit, c'est à dire que ce bossage présente dans sa partie centrale un logement 75 pour la tête d'un organe de fixation. Ce logement est donc décalé par rapport à l'axe transversal central X-X de la selle. Une surépaisseur ou nervure 76 est prévue sur chaque partie latérale de la selle. Cette surépaisseur présente des épaulements 77 et des logements de retenue 78 ménagés dans la surépaisseur, espacés longitudinalement et disposés symétriquement par rapport au logement 75.

La partie supérieure du rebord 72 est constituée par un renflement 79 permettant la fixation de moyens d'attache du type PANDROL.

Ainsi qu'on peut le voir, cette disposition est inversée sur le rebord 73, c'est à dire que le renflement est disposé dans la partie inférieure de ce rebord.

Il va de soi que d'autres formes de moyens de blocage peuvent être envisagés de manière que les parties latérales de la selle soient conformées de façon à pouvoir coopérer avec des moyens d'attache de types différents.

## Revendications

1. Dispositif de support et de fixation d'un rail de chemin de fer (18; 30; 41) du type comprenant une selle (1; 32; 43;55;70) comportant une partie centrale (2; 56;71) sur laquelle repose 4e rail et des parties latérales (5,6) avec lesquelles coopérent des moyens d'attache (22; 40; 49) du rail, caractérisé en ce que la selle comporte dans chacune de ses parties latérales un logement (13,14; 59,60;75) recevant la tête d'un organe (15; 24; 35; 46) de fixation des moyens d'attache et deux surfaces de portée disposées de part et d'autre dudit logement dans une direction sensiblement longitudinale de la selle, sur lesquelles prend appui un organe de retenue (17; 25; 36; 48) amovible, traversant un orifice (16) ménagé dans la tête de rorga- ne de fixation et en ce que chaque partie latérale de la selle comporte des moyens de blocage et d'appui de moyens d'attache de types différents.

2. Dispositif selon la revendication 1, caractérisé en ce que les moyens de blocage comportent en outre des épaulements (67;77) et des logements de retenue (50;68;78) espacés longitudinalement et disposés symétriquement par rapport audit logement.

3. Dispositif selon la revendication 2, caractérisé en ce que lesdits logements de retenue sont constitués par des échancrures (68) ménagées dans une nervure (66) de chaque partie latérale de la selle.

4. Dispositif selon la revendication 2 ou 3, caractérisé en ce que les logements sont décalés par rapport à l'axe transversal central de la selle.

5. Dispositif selon l'une quelconque des revendications précédentes, caractérisé en ce que la selle comporte de part et d'autre de sa partie centra le un bossage (74) dans lequel est ménagé le logement (75) destiné à recevoir la tête de l'organe de fixation et un renflement (79) s'étendant au-dessus desdites surfaces de portée.
